# FASCICULE DE BREVET EUROPEEN

(11) **EP 0 577 797 B1**
(45) Date de publication et mention de la délivrance du brevet: **14.08.1996**
(21) Numéro de dépôt: 93902016.0
(22) Date de dépôt: 28.01.1993
(51) Int. Cl.: A63B 69/36

(54) **DISPOSITIF LUMINEUX POUR L'ENTRAINEMENT AU GOLF**
ANORDNUNG MIT LICHTSTRAHL ZUM GOLFTRAINING
LUMINOUS GOLF PRACTICE DEVICE

(30) Priorité: 28.01.1992 FR 9201056
(43) Date de publication de la demande: 12.01.1994
(73) Titulaire: QUADRI, Michel, 1290 Versoix (CH); WAHL, François, CH-1290 Versoix (CH)
(72) Inventeur: QUADRI, Michel, 1290 Versoix (CH); WAHL, François, CH-1290 Versoix (CH)
(74) Mandataire: Nithardt, Roland
(86) Numéro de dépôt international: CH9300021
(87) Numéro de publication internationale: WO9314830

(56) Documents cités:
- EP-A- 0 499 569
- US-A- 3 953 034
- US-A- 4 971 327
- US-A- 5 029 868
- PATENT ABSTRACTS OF JAPAN vol. 900, no. 409 (C-0707 1990 & JP-A-20 23 974 (SHOMONOTO KENKICHI)

## Description

La présente invention a pour objet un dispositif lumineux auxiliaire pour l'entraînement au golf, notamment pour l'entraînement au coup roulé ou "putting" comportant un émetteur de faisceau lumineux et un système optique agencé pour diffuser ledit faisceau dans un plan, l'émetteur et le système optique étant fixés à une crosse de golf de façon que le plan de diffusion du faisceau soit perpendiculaire à une surface de frappe de la crosse et forme une trace lumineuse sur le sol.

Vu la popularité grandissante du jeu de golf et la rareté ou la faible disponibilité des terrains qui lui sont destinés, les joueurs cherchent à s'entraîner sur des installations spéciales, de dimensions assez réduites pour pouvoir prendre place dans un jardin ou dans un local ordinaire. A cet effet différents types de simulateurs ont été proposés ou créés pour l'entraînement du "swing", c'est-à-dire du coup où la balle est lancée avec force. Par contre, l'entraînement du "putting" ou coup roulé ne demande qu'une installation très simple, comprenant un sol plat recouvert d'un revêtement approprié tel qu'une moquette et pourvu d'un trou ou d'un but jouant le même rôle. On rappellera que pour un tel coup la balle de golf est frappée au moyen d'une crosse spéciale appelée "putter", ayant à son extrémité un fer relativement large dont la surface de frappe sera à peu près verticale au moment du contact avec la balle. La difficulté principale du "putting" consiste à orienter la surface de frappe du fer suivant un plan perpendiculaire au plan vertical passant par le centre de la balle et par le centre du trou. En pratique un joueur ne peut acquérir l'habitude d'orienter correctement le fer que par la répétition de nombreux coups à l'entraînement, parce que c'est seulement la direction suivie par la balle qui lui montrera si la position du fer était correcte ou non.

On connaît des dispositifs d'entraînement au "putting" qui comportent, sur la tête du "putter", une ou plusieurs diodes lumineuses émettant chacune un faisceau linéaire dans une direction perpendiculaire à la surface de frappe, ce qui permet au joueur de placer la crosse dans une position arrêtée idéale. Par contre, un tel dispositif n'est guère utile pendant le mouvement de la crosse, puisque la trace de chaque faisceau sur le sol est un point qui, à ce moment, se déplace trop rapidement pour que le joueur puisse l'utiliser en vue de corriger son geste.

Le brevet US Nº 3'953'034 concerne un dispositif auxiliaire monté sur une crosse de golf pour l'entraînement au "swing". Un faisceau laser linéaire, émis par une source fixée au manche, frappe un miroir convexe placé au bas du manche à côté de la surface de frappe. La lumière laser est réfléchie vers l'avant sous la forme d'un faisceau plan vertical perpendiculaire à la surface de frappe, créant sur le sol une trace lumineuse qui visualise une direction parallèle à la trajectoire probable de la balle. En pratique, un tel dispositif ne permet de vérifier que l'orientation horizontale de la surface de frappe, mais pas d'autres paramètres de la position de cette surface, notamment un éventuel décalage latéral par rapport à la balle. En outre, il ne convient pas à l'entraînement au "putting", où la balle se trouve relativement près du but, car la trace lumineuse créée par ce dispositif devrait passer à côté du but et ne donnerait donc pas une indication claire et précise au joueur.

La présente invention a pour but de perfectionner un dispositif du genre indiqué ci-dessus, de manière qu'il soit utilisable pour l'entraînement au "putting" et permette de mieux visualiser la position idéale de la crosse au moment où elle va frapper la balle.

A cet effet le dispositif selon l'invention est caractérisé en ce que le plan de diffusion du faisceau passe par un point d'impact de la balle sur la surface de frappe, et en ce que le système optique est situé en arrière d'un plan défini par la surface de frappe.

Cet agencement aide le joueur à placer le fer du "putter" exactement en face de la balle et en même temps à l'orienter correctement, grâce à la trace dessinée par le faisceau lumineux à la fois sur la balle et sur le sol. En outre, toutes ces indications utiles sont disponibles aussi bien à l'arrêt que pendant le mouvement de la crosse. Le système optique peut avantageusement être situé plus haut que la surface de frappe, afin qu'une partie du faisceau diffusé passe toujours par-dessus la balle.

De préférence, le faisceau lumineux est un faisceau parallèle à la sortie de l' émetteur, lequel peut être est un émetteur laser, et le système optique comporte une lentille cylindrique. Le dispositif peut comporter une source d'énergie électrique alimentant l'émetteur et fixée à la crosse.

Dans une forme de réalisation particulière, le système optique est solidaire de l'émetteur, lequel est monté sur un bras réglable fixé de manière amovible au manche de la crosse.

Dans une autre forme de réalisation, le système optique comporte un réflecteur solidaire de la lentille cylindrique et se trouve à distance de l'émetteur. Dans ce cas, l'émetteur peut être disposé le long du manche de la crosse ou être incorporé à ce manche.

La présente invention et ses avantages apparaîtront mieux dans la description suivante de deux exemples de réalisation, en référence aux dessins annexés, dans lesquels :
la figure 1 est une vue en perspective d'une crosse de golf du type "putter", équipée d'un dispositif selon une première forme de réalisation de l'invention, et
la figure 2 est une vue analogue à la figure 1, d'une seconde forme de réalisation de l'invention.

Dans la figure 1, on reconnaît une crosse ou "club" de golf 1 du type "putter", pour frapper une balle de golf 2 de façon à la faire rouler sur le sol 3, jusqu'à un trou 4. De manière connue, la crosse 1 comporte un manche 5 pourvu d'une poignée 6 et fixé, à son extrémité inférieure, à un fer 7 de forme spéciale présentant, en face de la balle 2, une surface de frappe 8 qui est généralement plane et qui, au moment où elle frappe la balle, doit normalement être verticale si le joueur tient correctement la crosse. Une encoche de repérage 9 ménagée sur le fer 7 indique où se trouve le milieu de la surface de frappe 8, c'est-à-dire le point idéal 10 d'impact de la surface 8 contre la balle 2.

Dans la figure 1, le plan de la surface de frappe 8 est supposé vertical; il est figuré par sa trace Y sur le sol et par un axe vertical Z passant par le point 10. Un troisième axe X orthogonal aux axes Y et Z représente la droite normale à la surface 8 au point d' intersection des axes Y et Z. Dans la position idéale représentée ici, l'axe X suit le sol 3, puisque la surface 8 est verticale, et le plan XZ passe par le centre de la balle 2 et par le centre du trou 4 puisque c'est dans cette direction que l'on désire faire rouler la balle 2.

Le dispositif selon l'invention est monté de manière amovible sur la crosse 1. Il comprend un bloc optique et électronique 11, un support 12 fixé de manière amovible au manche 5 et supportant le bloc 11 dans une position réglable, un bloc d'alimentation 13 fixé au manche 5 au moyen de brides 14, et une paire de conducteurs électriques 15 reliant les blocs 11 et 13. Le bloc 11 contient un émetteur de faisceau cohérent rouge constitué par une diode laser 16 émettant dans la bande de 670 nm. Le bloc 11 contient aussi un circuit électronique commandant le fonctionnement de cette diode. La diode laser 16 émet un faisceau lumineux parallèle qui frappe une lentille cylindrique 17 dont l'axe est parallèle à l'axe Y c'est-à-dire que cette lentille a pour effet de disperser le faisceau parallèle en un faisceau plan divergent 18 situé dans un plan vertical parallèle au plan XZ. En fait, grâce au support réglable 12, le bloc 11 est disposé de façon que le faisceau 18 se trouve précisément dans le plan XZ et soit dirigé vers le bas et en avant du fer 7. En conséquence le faisceau 18 va former, sur le sol 3, une trace lumineuse rectiligne 19 qui, dans la position représentée, coïncide avec l'axe X. D'une manière plus générale, la trace 19 représente l'intersection du plan vertical XZ avec le sol 3 et montre donc au joueur la trajectoire théorique que suivra la balle 2 en fonction de l'orientation de la surface de frappe 8, si le sol est parfaitement horizontal.

Il faut noter que le support 12 est fixé au manche 5 au moyen d'une pince 21 équipée d'un écrou à ailettes 22 ou au moyen d'un dispositif de fixation à pression ou à baïonnette, ce qui permet de le monter facilement dans la position voulue sur n'importe quelle crosse ou "club". Ceci permet d'utiliser le même dispositif avec différents types de fers. En outre, il est possible de modifier à volonté le niveau du support 12 le long du manche 5, par exemple pour modifier l'inclinaison ou la portée du faisceau lumineux 18. Le bloc d'alimentation 13 peut éventuellement être incorporé dans le bloc 11 ou fixé sur le support 12.

Dans la forme de réalisation illustrée par la figure 2, le dispositif comporte un bloc émetteur 24 qui est fixé au manche 5 de la crosse 1 par des brides de serrage 23 et qui émet un faisceau lumineux cohérent et parallèle 25 en direction d'un bloc optique 26 porté par un support 27 fixé au fer 7. Le bloc émetteur 24 contient une diode laser 28, une source d'énergie telle qu'une pile 29, et les circuits électroniques de commande de la diode laser. Le bloc optique 26 se présente sous la forme d'un petit boîtier pourvu d'une fenêtre supérieure 30, d'une lentille cylindrique 31 et d'un réflecteur interne (non représenté) disposé de manière à réfléchir le faisceau laser parallèle 25 dans le plan XZ en direction de la lentille cylindrique 30. Celle-ci est disposée de la même manière que dans l'exemple précédent, pour former le faisceau lumineux divergent 18 dirigé vers le bas dans le plan vertical XZ. Par rapport à l'exemple précédent, cette construction a l'avantage de concentrer sur le manche la majorité de la masse du dispositif. L'angle d'inclinaison du faisceau parallèle 25 par rapport au manche 5 peut être constant. Le centrage du faisceau 25 dans la fenêtre 30 s'effectue alors par ajustement de la position du bloc 24 le long du manche.

La description qui précède montre qu'un dispositif selon l'invention permet à un joueur de voir à l'avance, grâce à la trace lumineuse 19, la trajectoire initiale que suivra la balle et donc d'apprendre rapidement à donner à la crosse la position voulue ainsi que de corriger le positionnement des mains sur la poignée du "putter". En outre, les constructions décrites permettent de placer les blocs optiques 11 et 26 entièrement en arrière du plan YZ de la surface de frappe 8, de sorte qu'ils ne gênent à aucun moment la vue du joueur en direction de cette surface 8, de la balle 2 ou du repère 9. Une crosse équipée de ce dispositif permet d'exercer le "putting" sur n'importe quel sol, en particulier sur un sol artificiel tel qu'une moquette, ce qui permet à un joueur de s'entraîner à domicile ou dans une salle de sport.

La présente invention n'est pas limitée aux formes de réalisation décrites ci-dessus, mais elle s'étend à toute modification ou variante évidente pour un homme du métier. En particulier, il est possible de créer un "putter" dans lequel le dispositif selon l'invention est complètement intégré, notamment dans le fer 7 et dans le manche 5 ou la poignée 6. Par exemple dans la figure 2, la référence 32 indique une position possible de l'émetteur de faisceau lumineux et de la batterie électrique à l'intérieur du manche. En outre, on peut prévoir un "putter" pré-équipé d'un support sur lequel le dispositif lumineux est enfichable, de sorte que cette crosse est utilisable aussi bien pour le jeu que pour l'entraînement, sur le terrain et en salle. D'autre part, le faisceau lumineux peut être créé par différents types d'émetteurs, dans la mesure où il peut être collimaté dans un plan et où il a une couleur reconnaissable sur le sol.

## Revendications

1. Dispositif lumineux auxiliaire pour l'entraînement au golf, notamment pour l'entraînement au coup roulé ou "putting", comportant un émetteur (16, 28, 32) de faisceau lumineux et un système optique (17, 26) agencé pour diffuser ledit faisceau (18) dans un plan, l'émetteur et le système optique étant fixés à une crosse de golf (1) de façon que le plan de diffusion du faisceau soit perpendiculaire à une surface de frappe (8) de la crosse et forme une trace lumineuse (19) sur le sol, caractérisé en ce que le plan (XZ) de diffusion du faisceau (18) passe par un point d'impact (10) de la balle sur la surface de frappe (8) et en ce que le système optique (17, 26) est situé en arrière d'un plan (YZ) défini par la surface de frappe (8).

2. Dispositif selon la revendication 1, caractérisé en ce que le système optique (17, 26) est situé plus haut que la surface de frappe (8).

3. Dispositif selon la revendication 1, caractérisé en ce que l'émetteur de faisceau lumineux est un émetteur laser (16, 28) émettant un faisceau parallèle.

4. Dispositif selon la revendication 1, caractérisé en ce que le système optique comporte une lentille cylindrique (17, 31).

5. Dispositif selon la revendication 1, caractérisé en ce qu'il comporte une source d'énergie électrique (13, 29) alimentant l'émetteur et fixée à la crosse.

6. Dispositif selon l'une des revendications 1 à 5, caractérisé en ce que le système optique (17) est solidaire de l'émetteur (16), lequel est monté sur un bras réglable (12) fixé de manière amovible au manche (5) de la crosse.

7. Dispositif selon la revendication 4, caractérisé en ce que le système optique (26) comporte un réflecteur solidaire de la lentille cylindrique (31) et se trouve à distance de l'émetteur (28, 32).

8. Dispositif selon la revendication 7, caractérisé en ce que l'émetteur (28) est disposé le long du manche de la crosse.

9. Dispositif selon la revendication 7, caractérisé en ce que l'émetteur (32) est incorporé au manche de la crosse.

## Claims

1. Auxiliary luminous device for golfing practice, especially for practicing rolling or putting, consisting of a light beam transmitter (16, 28, 32) and an optical unit (17, 26) designed to diffuse the light beam (18) onto a plane, said transmitter and said optical unit being attached to a golf club (1) so that the plane over which the light is diffused is perpendicular to a striking surface (8) on the golf club and forms a line of light (19) on the ground, characterized in that the plane (XZ) over which the beam (18) is diffused passes through a point of impact (10) between the ball and the striking surface (8) and in that the optical unit (17, 26) is located behind a plane (YZ) defined by the striking surface (8).

2. Device according to claim 1, characterized in that the optical unit (17, 26) is located above the striking surface (8).

3. Device according to claim 1, characterized in that the light beam transmitter is a laser transmitter (16, 28) emitting a parallel beam.

4. Device according to claim 1, characterized in that the optical unit comprises a cylindrical lens (17, 31).

5. Device according to claim 1, characterized in that it comprises an electrical energy source (13, 29) to supply the transmitter, which source is attached to the golf club.

6. Device according to any one of the claims 1 to 5, characterized in that the optical unit (17) is integral with the transmitter (16), which is attached to an adjustable arm (12) that can be removed from the handle (5) of the golf club.

7. Device according to claim 4, characterized in that the optical unit (26) comprises a reflector forming part of the cylindrical lens (31) and located at some distance from the transmitter (28, 32).

8. Device according to claim 7, characterized in that the transmitter (28) is disposed on the golf club handle.

9. Device according to claim 7, characterized in that the transmitter (32) is incorporated within the golf club handle.

## Patentansprüche

1. Leuchtvorrichtung als Hilfseinrichtung zum Golftraining, insbesondere für das Training des Einlochens oder "putting", mit einem Sender (16,28,32) für einen Lichtstrahl und einem optischen System (17,26), das zur Streuung des Lichtstahls (18) in einer Ebene vorgesehen ist, wobei der Sender und das optische System derart an einem Golfschlager (1) befestigt sind, daß die Streuungsebene des Lichtstrahls senkrecht zu einer Schlagfläche (8) des Golfschlägers liegt und auf dem Boden eine leuchtende Spur (19) bildet,
**dadurch gekennzeichnet,** daß
die Streuungsebene (XZ) des Lichtstrahls (18) über einen Auftreffpunkt (10) des Balls auf der Schlagfläche (8) geht, und daß das optische System (17, 26) hinter einer Ebene (YZ), die von der Schlagfläche (8) bestimmt ist, angeordnet ist.

2. Leuchtvorrichtung nach Anspruch 1,
**dadurch gekennzeichnet,** daß
das optische System (17,26) auf einem höheren Niveau als die Schlagfläche (8) angeordnet ist.

3. Leuchtvorrichtung nach Anspruch 1,
**dadurch gekennzeichnet,** daß
der Sender des Lichtstrahls ein Laser-Sender (16, 28) ist, der einen parallelen Strahl sendet.

4. Leuchtvorrichtung nach Anspruch 1,
**dadurch gekennzeichnet,** daß
das optische System eine zylindrische Linse (17,31) enthält.

5. Leuchtvorrichtung nach Anspruch 1,
**gekennzeichnet durch**
eine Quelle (13,29) für elektrischen Strom, die den Sender speist und an dem Golfschläger befestigt ist.

6. Leuchtvorrichtung nach einem der Ansprüche 1 bis 5,
**dadurch gekennzeichnet,** daß
das optische System (17) mit dem Sender (16) fest verbunden ist, der auf einem einstellbaren Arm (12) angeordnet ist, welcher an dem Schaft (5) des Golfschlägers abnehmbar befestigt ist.

7. Leuchtvorrichtung nach Anspruch 4,
**dadurch gekennzeichnet,** daß
das optische System (26) einen Reflektor enthält, der mit der zylindrischen Linse (31) fest verbunden ist und auf Abstand zu dem Sender (28,32) angeordnet ist.

8. Leuchtvorrichtung nach Anspruch 7,
**dadurch gekennzeichnet,** daß
der Sender (28) entlang dem Schaft des Golfschlägers angeordnet ist.

9. Leuchtvorrichtung nach Anspruch 7,
**dadurch gekennzeichnet,** daß
der Sender (32) in den Schaft des Golfschlägers integriert ist.
